# EUROPÄISCHE PATENTSCHRIFT

(11) **EP 0 583 644 B1**
(45) Veröffentlichungstag und Bekanntmachung des Hinweises auf die Patenterteilung: **20.12.1995**
(21) Anmeldenummer: 93111781.6
(22) Anmeldetag: 23.07.1993
(51) Int. Cl.: H01F 27/28, H01F 37/00

(54) **Drosselspule**
Choke
Inductance

(30) Priorität: 13.08.1992 DE 4226764
(43) Veröffentlichungstag der Anmeldung: 23.02.1994
(73) Patentinhaber: ASEA BROWN BOVERI AG, 5400 Baden (CH)
(72) Erfinder: Stenkvist, Sven-Einar, CH-5200 Brugg (CH)
(74) Vertreter: Hetzer, Hans Jürgen

(56) Entgegenhaltungen:
- BE-A- 366 153
- DE-C- 508 183
- FR-A- 2 080 574
- FR-A- 2 469 817
- US-A- 1 539 928
- US-A- 3 732 514

## Beschreibung

### TECHNISCHES GEBIET

Die Erfindung bezieht sich auf eine Drosselspule mit unter sich gleichartigen Flachstäben, die an den Ecken elektrisch verbunden sind, und wobei zwischen übereinanderliegenden Windungen Isoliermaterial vorgesehen ist und jede Spulenwindung aus unter sich gleichartigen Flachstäben besteht, die jeweils an den Ecken auf Kontaktflächen überlappend und grossflächig aufeinanderliegen und zwischen zwei benachbarten Windungen an den Ecken Isolierplatten und/oder Isolierschichten mit einer Grösse, die annähernd der Kontaktfläche entspricht, vorgesehen sind, und dass der Zusammenhalt des so gebildeten Stapels ausschliesslich mittels einer Spannvorrichtung mit Spannelementen erfolgt, welche die Flachstäbe nicht anschneiden oder durchsetzen.

### TECHNOLOGISCHER HINTERGRUND UND STAND DER TECHNIK

Um eine ausreichende Zeitkonstante zu erreichen, werden bei Gleichstrom-Lichtbogenofenanlagen ein oder zwei Drosseln im Gleichstromkreis eingesetzt. Typische Daten für solche Drosseln sind Induktivitäten um 100 »H, die für Dauerströme bis 50 kA und mehr ausgelegt sein müssen. Bei schweren Flickerverhältnissen und hohen Ofenleistungen werden Drosseln mit Induktivitäten bis 700 »H und mehr für Nennströme um 110 kA benötigt. Damit die Stromwärmeverluste noch vetretbar sind, sind hierzu Kupferleiter grossen Querschnitt erforderlich, so dass eine Drossel der letztgenannten Art auf ein Kupfergewicht um 75 Tonnen kommt. Es besteht daher ein grosses Bedürfnis Drosseln dieser Grösse wirtschaftlich herzustellen.

Bei der Herstellung von eckigen Spulen, die aus hochkant gestellten Stäben gewickelt werden, wird das Biegen der Stäbe bei zunehmender Breite immer schwieriger, und die Stäbe werden an der Biegungsstelle einer bedeutenden Materialbeanspruchung unterzogen, die zu wesentlichen Querschnittsverringerungen führt.

Bei dem aus der DE-PS 508 183 bekannten Verfahren zur Herstellung von eckigen Spulen für elektrische Maschinen aus hochkant gestellten Flachstäben werden-die Stäbe schräg unter dem halben Eckenwinkel geschnitten und dann unter dem vollen Winkel stumpf aneinandergelötet oder geschweisst. Zur Entlastung der Verbindungsstelle wird der schräge Schnitt durch die Stäbe schwalbenschwanzförmig ausgeführt.

Bei einem anderen Verfahren (CH-PS 512 848) wird auf das Verlöten oder Verschweissen der Stossstellen an den Ecken verzichtet, indem die Flachstäbe an ihren Enden durch Feinstanzen oder Feinschneiden mit je einer eine blanke Schnittfläche aufweisenden Verbindungsstelle versieht, und darauf die einzelnen Abschnitte durch Ineinanderpressen der Verbindungsstellen elektrisch und mechanisch miteinander verbindet.

Gemeinsames Merkmal beider bekannter Techniken ist die Schaffung einer mechanischen und elektrischen Verbindung zwischen fortlaufenden Stäben bzw. Platten.

Aus der US-A-1 539 928 ist eine Drosselspule mit unter sich gleichartigen Flachstäben bekannt, die an den Ecken elektrisch verbunden sind. Jeweils an den Ecken liegen die Kontaktflächen überlappend und grossflächig aufeinander. Zwischen zwei benachbarten Windungen sind an den Ecken Isolierplatten und/oder Isolierschichten mit einer Grösse, die annähernd der Kontaktfläche entspricht, vorgesehen. Der der Zusammenhalt des so gebildeten Stapels erfolgt ausschliesslich mittels einer Spannvorrichtung mit Spannelementen, welche die Flachstäbe nicht anschneiden oder durchsetzen.

### KURZE DARSTELLUNG DER ERFINDUNG

Der Erfindung liegt die Aufgabe zugrunde, eine Drosselspule zu schaffen, die einfach und wirtschaftlich herzustellen ist. Insbesondere soll dabei ein Minimum an Bearbeitung der einzelnen Flachstäbe notwendig sein.

Diese Aufgabe wird erfindungsgemäss dadurch gelöst, dass bei einer Drossel mit dem Querschnitt eines n-Ecks mit n geradzahlig und n≧4 jeweils pro Windungs n/2 Flachstäbe parallelgeschaltet sind.

Der Vorteil der Erfindung ist insbesondere darin zu sehen, dass bei einer derart aufgebauten Drossel Kröpfungen und/oder speziell angepasste Isolierplatten entbehrlich sind.

Der Querschnitt der Drossel kann praktisch beliebig gestaltet werden. Vorzugsweise hat diese jedoch den Querschnitt eines regelmässigen Vielecks, weil nur dann alle Flachstäbe unter sich gleichartige gleichmässige Trapeze mit dem selben Basiswinkel α und identischer Geometrie sind. Dabei gilt die leicht herleitbare Beziehung für den Basiswinkel$\text{α = [180°(n-2)]/n,}$
wobei n die Anzahl der Ecken des Vielecks bedeutet. Die Isolierplatten und auch die Kontaktflächen weisen dementsprechend rautenförmigen Querschnitt auf, mit gegenüberliegenden Winkeln α bzw. 180°-α.

Eine besonders einfache und wirtschaftlich herstellbare Drosselspule, die als die besonders bevorzugte Ausführungsform der Erfindung angesehen wird, hat quadratischen Querschnitt und weist pro Windungs zwei parallelgeschaltete Flachstab-Quadrupel auf.

Ausführungsbeispiele der Erfindung sowie die damit erzielbaren Vorteile werden nachfolgend anhand der Zeichnung näher erläutert.

### KURZE BESCHREIBUNG DER ZEICHNUNG

In der Zeichnung sind Ausführungsbeispiele der Erfindung schematisch dargestellt, und zwar zeigt:
- Fig.1: ein erstes bevorzugtes Ausführungsbeispiel einer Drosselspule grosser Leistung, wobei jede Windung aus vier paarweise parallelgeschalteten Flachstäben besteht in perspektivischer Darstellung;
- Fig.2: eine Draufsicht auf die oberste Windungs einer Drossel mit quadratischem Querschnitt;
- Fig.3: einen teilweisen Längsschnitt durch die in eine Spannvorrichtung eingespannte Drossel nach Fig.2 längs deren Linie AA;
- Fig.4: eine Draufsicht auf die oberste Windung einer Drossel mit dem Querschnitt eines regelmässigen Sechsecks.

### WEGE ZUR AUSFÜHRUNG DER ERFINDUNG

Die in Fig.1 dargestellte Drosselspule weist quadratischen Querschnitt auf. Sie ist aus unter sich gleichartigen parallel zueinander verlaufenden Kupferplatten oder Flachstäben 1 aufgebaut. Lediglich das eingangsseitige Plattenpaar 1e und das ausgangsseitige Plattenpaar 1a hat eine grössere Länge als die übrigen Platten. Die über die Peripherie hinausragenden Plattenenden dienen als Stromanschlüsse.

Jede Spulenwindung besteht aus insgesamt vier Paar Platten, die jeweils an den Ecken auf Kontaktflächen überlappend und grossflächig aufeinanderliegen, wodurch sich quasi eine Parallelschaltung von zwei ineinandergewickelten Spulen ergibt. Jeweils zwischen zwei benachbarten (aufeinanderliegenden) Windungen sind an den Ecken Isolierplatten 2 mit einer Geometrie, die annähernd der aufeinanderliegenden Flächen, der Kontaktfläche, entspricht, vorgesehen. Diese Isolierplatten sind in der Zeichnung übertrieben dick eingezeichnet. Sie bestehen beispielsweise aus glasfaservertärktem Kunststoff, Glimmer, Glasgewebe, dicken Folien aus Polyimid oder einer Kombination aus den genannten Materialien, wobei eine Dicke von 3 mm als ausreichend angesehen wird, da die Drossel keinen hohen Spannungsbeanspruchungen ausgesetzt ist.

Quadratische Platten 3, die z.B. aus dem Leitermaterial, einem anderen Metall oder auch aus Isoliermaterial bestehen können, dienen zur Schaffung einer einheitlichen Höhe der Drossel an allen vier Ecken bzw. zur Distanzierung der eingangsseitigen und ausgangsseitigen Plattenpaare.

Der Zusammenhalt des so gebildeten Stapels erfolgt ausschliesslich mittels einfachen Spannelementen, welche die Flachstäbel bzw. Kupferplatten nicht anschneiden oder durchsetzen.

Aus der schematischen Draufsicht auf einer Drossel gemäss Fig.2 und dem teilweisen Längsschnitt durch eine Ecke der Drossel gemäss Fig.3 ist grob vereinfacht der Aufbau einer solchen Spannvorrichtung zu erkennen. Diese besteht aus einer Bodenplatte 4 und einem kreuzförmigen Joch 5. und beide verbindende Zugstangen 6 mit Muttern 7. Isolierende Zwischenlagen 8 aus glasfaserverstärktem Kunststoff zwischen dem Plattenstapel und der Bodenplatte 4 bzw. dem Joch 5 dienen zur elektrischen Isolierung der Drossel.

Weil die Drossel im Betrieb grossen magnetischen Kräften ausgesetzt ist, kann es vorteilhaft sein, in die Distanzen zwischen zwei übereinanderliegenden Leitern Distanzstücke 9 (Fig.l) aus Isoliermaterial einzulegen.

Eine Drossel mit der Induktivität von 400 »H und einem Nennstrom von 400 kA besteht aus 20 mm dicken Kupferplatten von 3500 mm Länge und 1000 mm Breite mit 15 Windungen. Dazu werden 8x15=120 derartiger Platten benötigt. Der gesamte Leiterquerschnitt beträgt dann 40′000 mm², was eine Stromdichte von 2,5 A/mm² ergibt.

Die Stromdichte in den Kontaktflächen ist dabei vergleichsweise gering und beträgt 0,05 A/mm², da an jeder Ecke sich die Kupferplatten um 2 mal 1 m² überlappen.

Ohne den durch die Erfindung abgesteckten Rahmen zu verlassen, sind eine Reihe von Abwandlungen möglich.

So können die Querschnitte der Drossel praktisch jeden Vieleckquerschnitt annehmen, wobei regelmässige Vielecke vorzuziehen sind, weil kein Verschnitt entsteht. Generell haben die Kupferplatten die Form eines gleichseitigen Trapezes mit dem Basiswinkel α, wobei für diesen Basiswinkel gilt:$\text{α = [180°(n-2)]/n,}$
worin n die Anzahl der Ecken des regelmässigen Vielecks bedeutet.

Beim Ausführungsbeispiel gemäss Fig.1 wurde eine Drossel mit quadratischen Querschnitt gewählt. Selbstverständlich kann die Drossel auch beliebigen Rechteckquerschnitt aufweisen. Auch andere Querschnittsformen sind möglich, wie der schematische Querschnitt durch eine Drossel mit Sechseckquerschnitt in Fig.4 zeigt.

In Fig. 4 ist ferner veranschaulicht, dass bei anderen Formen als Rechteckform die Kupferplatten 1 nicht notwendig trapezförmig mit einem Basiswinkel α < 90° sein müssen. Nimmt man dreieckförmige Vorsprünge 10 (in Fig.4 strichliert eingezeichnet) an den Ecken in Kauf, können auch bei solchen Konfigurationen Kupferplatten mit Rechteckquerschnitt verwendet werden. Bei einer solchen Anordnung kann man dann auch vom regelmässigen Vieleck abweichen und kommt trotzdem mit unter sich gleichartigen Kupferplatten aus.

Weil bei Rechteck - und damit auch quadratischen Querschnitten - mit der beschriebenen Leiterführung an jeder Ecke bei der Ueberlappung die Höhe um eine Plattendicke zunimmt, erreichen die Platten 1 bei der nächsten Windung genau die richtige Höhe ohne irgendeine Anpassung oder Bearbeitung. Wählt man eine Leiterführung mit drei parallelen Platten, muss die Drossel sechseckig ausgelegt werden, bei vier parallen Platten achteckig u.s.w.. Allgemein gilt, dass bei einer Drossel mit dem Querschnitt eines n-Ecks (n geradzahlig und n≧4), jeweils pro Windungs n/2 Flachstäbe parallelgeschaltet sind.

Verzichtet man auf diesen "automatischen" Höhenausgleich und verwendet nur einen Leiterstrang pro Windung, so ergeben sich leichte Kröpfungen in Längsrichtung der Platten 1, die möglicherweise eine Verstärkung der Isolierplatten 2 erforderlich machen können. Eine Beinträchtigung der Betriebssicherheit ist jedoch aufgrund der Duktilität des Leitermaterials Kupfer nicht zu befürchten.

### BEZEICHNUNGSLISTE

- 1: Kupferplatten
- 2: Isolierplatten oder -schichten
- 3: quadratische Platten
- 4: Bodenplatte
- 5: Joch
- 6: Zugstangen
- 7: Muttern
- 8: isolierende Zwischenlagen
- 9: Distanzstücke aus Isoliermaterial
- 10: dreieckförmige Vorsprünge

## Patentansprüche

1. Drosselspule mit unter sich gleichartigen Flachstäben (1), die an den Ecken elektrisch verbunden sind, und wobei zwischen übereinanderliegenden Windungen Isoliermaterial (2) vorgesehen ist und jede Spulenwindung aus unter sich gleichartigen Flachstäben (1) besteht, die jeweils an den Ecken auf Kontaktflächen überlappend und grossflächig aufeinanderliegen und zwischen zwei benachbarten Windungen an den Ecken Isolierplatten und/oder Isolierschichten (2) mit einer Grösse, die annähernd der Kontaktfläche entspricht, vorgesehen sind, und dass der Zusammenhalt des so gebildeten Stapels ausschliesslich mittels einer Spannvorrichtung (4,5,6) mit Spannelementen erfolgt, welche die Flachstäbe nicht anschneiden oder durchsetzen, dadurch gekennzeichnet, dass bei einer Drossel mit dem Querschnitt eines n-Ecks mit n geradzahlig und n≧4, jeweils pro Windung n/2 Flachstäbe parallelgeschaltet sind.

2. Drosselspule nach Anspruch 1, dadurch gekennzeichnet, dass bei einer Drosselspule mit dem Querschnitt eines regelmässigen n-Ecks die Flachstäbe (1) den Querschnitt eines gleichmässigen Trapezes mit einem Basiswinkel$\text{α = [180°(n-2)]/n,}$ aufweisen, wobei n die Anzahl der Ecken des Vielecks bedeutet, und die Isolierplatten bzw. Isolierschichten (2) und auch die Kontaktflächen rautenförmigen Querschnitt aufweisen, deren gegenüberliegende Winkel α bzw. 180°-α gross sind.

3. Drosselspule nach Anspruch 1 oder 2, dadurch gekennzeichnet, dass bei Drosseln mit Rechteckquerschnitt jeweils pro Windung zwei Flachstäbe (1) parallelgeschaltet sind.

## Claims

1. Choke coil having mutually similar flat bars (1) which are electrically connected at the corners, insulating material (2) being provided between windings situated on top of one another, and each coil winding comprising mutually similar flat bars (1) which in each case lie on top of one another on contact areas at the corners so as to overlap over a large area, and insulating plates and/or insulating layers (2) having a size approximately equal to the contact area being provided between two adjacent windings at the corners, and in that [sic] the stack formed in this way is held together exclusively by means of a clamping device (4, 5, 6) comprising clamping elements which do not cut or pierce the flat bars, characterized in that, in the case of a choke having the cross section of an n-sided figure with n even and n≧4, n/2 flat bars are connected in parallel per winding..

2. Choke coil according to Claim 1, characterized in that in the case of a choke coil having the cross section of a regular n-sided figure, the flat bars (1) have the cross section of a regular trapezium having a base angle of$\text{α = [180° (n-2)]/n,}$ where n denotes the number of corners of the polygon, and the insulating plates or insulating layers (2), and also the contact areas have a lozenge-shaped cross section whose opposite angles are of size α or 180°-α.

3. Choke coil according to Claim 1 or 2, characterized in that in the case of chokes having rectangular cross section, two flat bars (1) are connected in parallel per winding.

## Revendications

1. Inductance avec des barres plates de même nature (1), lesquelles sont reliées électriquement en leurs coins, et où un matériau isolant (2) est prévu entre deux spires superposées et où chaque spire de la bobine est composée de barres plates (1) de même nature, lesquelles sont à chaque fois superposées par leurs grandes surfaces et par chevauchement en leurs coins de leurs surface de contact et où des plaques isolantes et/ou des couches isolantes (2) ayant une taille qui correspond approximativement à celle de la surface de contact sont prévues au niveau des coins entre deux spires voisines, et où le maintien de la pile ainsi formée est exclusivement réalisé à l'aide d'un dispositif de serrage (4, 5, 6) composé d'éléments de serrage qui n'entaillent ni ne traversent les barres plates, caractérisée par le fait que dans le cas d'une bobine ayant la section d'un polygone à n côtés, avec n étant un nombre pair et n ≧ 4, ce sont n/2 barres plates qui sont montées en parallèle pour chaque spire.

2. Inductance conforme à la revendication 1, caractérisée par le fait que dans le cas d'une inductance ayant la section d'un polygone régulier à n côtés, les barres plates (1) présentent la section d'un trapèze régulier avec un angle de base$\text{α = [180° (n - 2)]/n}$ où n correspond au nombre de coins du polygone, et les plaques isolantes ou les couches isolantes (2) ainsi que les surfaces de contact présentent des sections en forme de losange dont les angles opposés sont α ou 180° - α.

3. Inductance conforme à la revendication 1 ou 2, caractérisée par le fait que dans le cas des inductances ayant une section rectangulaire, deux barres plates (1) sont montées en parallèle pour chaque spire.
